# EUROPÄISCHE PATENTSCHRIFT

(11) **EP 0 930 104 B1**
(45) Veröffentlichungstag und Bekanntmachung des Hinweises auf die Patenterteilung: **06.04.2005**
(21) Anmeldenummer: 98123022.0
(22) Anmeldetag: 07.12.1998
(51) Int. Cl.: B05D 3/06, B29C 35/08

(54) **Verfahren und Vorrichtung zum Vernetzen und Härten von Lack**
Apparatus and process for curing and hardening lacquer
Appareil et procédé pour réticuler et durcir une peinture

(30) Priorität: 09.12.1997 DE 19754633
(43) Veröffentlichungstag der Anmeldung: 21.07.1999
(73) Patentinhaber: Bush Industries, Inc., Jamestown, N.Y. 14702-0460 (US)
(72) Erfinder: Zaher, Maximilian, 26125 Oldenburg (DE)
(74) Vertreter: von Hellfeld, Axel, Dr. Dipl.-Phys.

(56) Entgegenhaltungen:
- EP-A- 0 440 178
- EP-A- 0 706 834
- WO-A-96/33872
- DE-A- 4 123 915
- US-A- 4 844 947

## Beschreibung

Die Erfindung betrifft ein Verfahren und eine Vorrichtung zum Vernetzen und Härten von Lack auf einem Substrat nach dem Oberbegriff der Ansprüche 1 bzw. 6.

Die UV-Vernetzung (Härtung) von Lacken ist Stand der Technik. Als Quelle für UV-Strahlung werden im Stand der Technik breitbandige UV-Strahler eingesetzt, d. h. es wird ein breites Spektrum von Wellenlängen auf das mit Lack beschichtete Substrat gerichtet. Im Lack sind sog. Photoinitiatoren (PI) beigemischt. Die Photoinitiatoren absorbieren die UV-Strahlung und bewirken die Vernetzung. Entsprechend der breitbandig eingestrahlten UV-Strahlung wurden im Stand der Technik verschiedene Photoinitiatoren in einem Lack eingesetzt, so daß über den gesamten Wellenlängenbereich der eingestrahlten Strahlung eine hinreichende Absorption erfolgt. Photoinitiatoren sind teuer. Werden Photoinitiatoren beim Vernetzen nicht aktiviert, besteht eine Vergilbungsgefahr für den Lack. Die im Stand der Technik verwendeten herkömmlichen UV-Strahler weisen eine sehr hohe Betriebstemperatur auf (z. B. mehr als 1000° C). Diese hohen Betriebstemperaturen der UV-Leuchten machen den Einsatz von Kühlluft oder anderen Kühlmitteln erforderlich. Diese Kühlung ist aufwendig und Kühlluft bedingt auch technische Probleme hinsichtlich Staub, Temperaturgradienten und Luftwirbel.

Der Erfindung liegt die Erkenntnis zugrunde, daß der Einsatz einer monochromatischen Quelle für UV-Strahlung erhebliche Vorteile mit sich bringt. Der Begriff "monochromatisch" bedeutet hier einen relativ engen Wellenlängenbereich der UV-Strahlung, wie er beispielsweise von einem Excimerlaser erzeugt wird, der keine besonderen Mittel für die Wellenlängenselektion (sei es im Resonator oder außerhalb des Resonators) aufweist. Die Bandbreite eines Excimerlasers ist in diesem Sinne als "monochromatisch" zu verstehen. Wird eine in diesem Sinne monochromatische UV-Strahlungsquelle verwendet, so braucht der Lack vorteilhafterweise nur einen ganz bestimmten Photoinitiatortyp zu enthalten, der beim Aushärten vollständig umgesetzt wird, so daß keine "unverbrauchten" Photoinitiatoren verbleiben, die die oben angesprochene Vergilbungsgefahr bringen.

Die Verwendung von farbigem Licht anstelle von weißem Licht bei einem Trockenverfahren, das beispielsweise auch dem Trocknen eines Lackanstrichs dienen kann, ist aus der DE 162 696 bekannt. Zur Erzielung des farbigen Lichts wird ein Lichtfilter verwendet. Dieser gewährleistet nicht eine derart enge Bandbreite, daß dieses Licht als monochromatisch im Sinne der obigen Definition zu verstehen ist.

Die Verwendung von monochromatischem UV-Licht zum Härten eines Lacks ist aus dem Artikel "Mattieren ohne Mattierungsmittel-Möglichkeiten der Excimer-UV-Bestrahlung" von Dr. A. Roth, Coating 8/97, S. 305, bekannt. Diese ergibt sich in natürlicher Weise aus der Verwendung eines Excimerlasers. Als Vorteil wird hervorgehoben, daß aufgrund der fehlenden niederwelligen spektralen Anteile sowohl das Substratmaterial als auch dessen Beschichtung nicht geschädigt wird. Eine verbesserte Härtung des Lacks wird nicht erwähnt.

Ähnlich wird in einem Verfahren, das in der DE 41 23 915 A1 vorgestellt wird, monochromatisches UV-Licht verwendet, um die Möglichkeit der Schädigung einer unter der Lackschicht liegenden thermoempfindlichen Schicht stark zu reduzieren.

Aus EP 0 706 834 A1 ist es bekannt, eine auf ein flächiges Trägermaterial aufgebrachte Lackschicht durch Bestrahlung mit UV-Licht aus mehreren Strahlungsquellen zu härten. Die Strahlungsquellen sind für unterschiedliche Wellenlängenbereiche ausgelegt. Insbesondere wird die Lackschicht zunächst mit UV-Licht einer niedrigeren Wellenlänge bestrahlt und anschießend mit UV-Licht einer höheren Wellenlänge bestrahlt.

Ein Verfahren zum Härten einer auf ein Substrat aufgebrachten Überzugsschicht durch Bestrahlung mit UV-Strahlung ist auch aus EP 0 440 178 A1 bekannt. Bei diesem Verfahren läuft das Substrat auf einem Fließband an mehreren UV-Quellen vorbei. Die UV-Quellen sind monochromatische Quellen zumindest teilweise unterschiedlicher Wellenlängen.

US 4,844,947 beschreibt ein Verfahren zum selektiven Aushärten einer auf einen Untergrund aufgebrachten fotoempfindlichen Farbe mittels eines UV-Lasers.

In WO 96/33872 wird eine UV-härtbare Druckfarbe auf einem Bedruckstoff mit dem Licht einer Niederdruck-Gasentladungslampe gehärtet. Die Lampe ist bei einem Ausführungsbeispiel von einer Reflektoranordnung umgeben, welche der Erhöhung der Lichtausbeute und der Vergleichmäßigung der Beleuchtungsstärke dient. Durch Schwenken der Reflektoranordnung kann die Lampe so abgeschirmt werden, dass im Wesentlichen kein Licht mehr auf den Bedruckstoff fällt. Dies dient der Vermeidung von Schäden an dem Bedruckstoff bei Betriebsstillstand einer den Bedruckstoff an der Lampe vorbeiführenden Fördereinrichtung.

Erfindungsgemäß ist bei einem Verfahren nach dem Oberbegriff des Anspruchs 1 vorgesehen, dass die UV-Strahlung durch eine strahlaufweitende Linsenanordnung geleitet wird, mittels welcher sie aus unterschiedlichen Richtungen auf die Lackschicht und das Substrat gelenkt wird.

Vergleichbar zeichnet sich eine Vorrichtung nach dem Oberbegriff des Anspruchs 6 durch eine strahlaufweitende Linsenanordnung aus, durch welche die UV-Strahiung geleitet wird, um sie aus unterschiedlichen Richtungen auf die Lackschicht und das Substrat zu lenken.

Die Wellenlänge der UV-Strahlung, die Absorptionscharakteristik der Photoinitiatoren im Lack und die Leistungsdichte der Strahlung sind wesentliche Parameter, die bei der Härtung eine Rolle spielen. Durch geeignete Abstimmung dieser Parameter können die Vorteile des Einsatzes einer monochromatischen UV-Quelle so verstärkt werden, dass die Lackschicht über ihre gesamte Dicke hinweg die UV-Strahlung vollständig absorbiert. Als im Wesentlichen monochromatische UV-Strahlungsquelle kann ein Excimerlaser zum Einsatz kommen.

Bevorzugte Ausgestaltungen der Erfindung sind in den abhängigen Ansprüchen beschrieben.

So ist bevorzugt vorgesehen, daß die Wellenlänge der UV-Strahlung im Bereich von 190 bis 250 nm, insbesondere bei etwa 248 nm liegt.

Die Erfindung ermöglicht die homogene Vernetzung und Verhärtung von Lackschichten mit Stärken von 50µm und mehr.

Wird ein Laser für die Lackhärtung verwendet, so hat dies weiterhin den Vorteil, daß die Laserstrahlung dreidimensional mit optischen Mitteln in einfacher Weise geführt werden kann, und zwar mit relativ großem Abstand zum Objekt (Substrat). Auch ist der Winkel steuerbar, unter dem die Strahlung auf die Objektoberfläche auftrifft.

Die Verwendung eines Lasers als UV-Strahlungsquelle, insbesondere eines Excimerlasers, hat weiterhin den Vorteil, daß beim Stand der Technik noch zu verzeichnende technische Probleme hinsichtlich der Dimensionsstabilität des Substrates (beschichteten Objektes) weitgehend überwunden sind. Die Aushärtung mit Laserstrahlung ermöglicht eine gezielte lokale Absorption, ohne daß das darunterliegende Substrat (Objekt) stark erhitzt wird. Bei Verwendung von Excimerlasern werden Verbiegungen, mikroskopische Risse des Substrates, Feuchtigkeitsaustritt und andere Phänomene, die die Qualität der Lackschicht und insbesondere deren Haftung am Substrat, vermieden.

Durch die Parallelität der Laserstrahlung über weite Strecken ist weiterhin gewährleistet, daß der Einstrahlwinkel, unter dem die Strahlung auf die Substratoberfläche auftrifft, genau und reproduzierbar steuerbar ist. Es hat sich gezeigt, daß hierdurch ebenfalls die Qualität der ausgehärteten Lackschicht verbessert werden kann. Der Abstand zwischen der Strahlungsquelle (dem Laser) und dem Substrat ist nicht entscheidend für das Vernetzungsergebnis, so daß bei der Steuerung einer Relativbewegung zwischen Laserstrahlung und Objekt nicht auf den Abstand geachtet zu werden braucht.

Auch ermöglicht die Aushärtung mit Laserstrahlung sehr gute Ergebnisse bei Objekten mit scharfen Kanten. Die Vernetzung erfolgt auch auf den Kanten ohne wesentlichen Unterschied zur Vernetzung auf den Flächen.

Es wird eine gleichmäßige Aushärtung über die gesamte Schichtdicke und eine sehr gute Untergrundhaftung des Lackes erreicht.

Nachfolgend werden Ausführungsbeispiele der Erfindung anhand der Zeichnung näher beschrieben. Es zeigt:
- Figuren 1 und 2: schematisch ein Ausführungsbeispiel für eine Anordnung zum Lenken von Excimer-Laserstrahlung auf eine Lackschicht, die auf ein dreidimensional geformtes Substrat aufgetragen ist; und
- Figuren 3 und 4: ein weiteres Ausführungsbeispiel für eine Anordnung zum Lenken von Laserstrahlung auf eine Lackschicht, die auf ein dreidimensionales Objekt aufgetragen ist.

Die Figur 1 zeigt eine Seitenansicht des optischen Systems und Figur 2 eine Draufsicht.

Ein Substrat (Objekt) 10 soll mit einer Lackschicht versehen werden. Das Substrat 10 besteht beim dargestellten Ausführungsbeispiel aus einem Holzwerkstoff. Andererseits kann das Substrat beispielsweise auch aus einem Kunststoff, Metall oder einem Verbundwerkstoff bestehen.

Die Lackschicht 12 hat eine Stärke von 50µm.

Als Quelle für UV-Strahlung dient ein Excimerlaser 14 (Typ EMG 50 von LAMDA PHYSIK) mit KrF-Gas. Der Laser 14 emmitiert bei einer Wellenlänge von etwa 248 nm. Besondere Einrichtungen zur Reduzierung der Bandbreite der emmitierten Strahlung 16 weist der Laser 14 nicht auf (also z. B. kein Gitter im Resornator).

Der Excimerlaser 14 wird gepulst betrieben. Die Repititionsrate der Pulse und die Energie der einzelnen Pulse ist einstellbar.

Mit UV-Strahlung vernetzt - und aushärtbare Lacke werden am Markt mit unterschiedlichen Absorptionscharakteristiken geliefert. Es sind Lacke erhältlich, die bei 248 nm sehr stark absorbieren und Lacke, die bei 248 nm weniger stark absorbieren, also z. B. ein Absorptionsmaximum bei 270 nm aufweisen. Es wurden unterschiedliche Lacke getestet und es hat sich dabei gezeigt, daß es nicht unbedingt erforderlich, ja sogar vorteilhaft ist, einen Lack zu verwenden, der sein Absorptionsmaximum nicht genau bei 248 nm, also der verwendeten Wellenlänge der UV-Strahlungsquelle hat. Wichtig ist, daß die Absorptionscharakteristik der im Lack enthaltenen Photoinitiatoren, die Leistungsdichte der Laserstrahlung und deren Wellenlänge so aufeinander abgestimmt sind, daß die UV-Strahlung über die gesamte gewünschte Dicke der zu härtenden Lackschicht möglichst gleichmäßig absorbiert wird, beim beschriebenen Ausführungsbeispiel also über die gesamte Dicke von 50µm. Diese Optimierung muß experimentell mit dem gegebenen Lasersystem, den gegebenen Lacken und den gewünschten Lackstärken durchgeführt werden. Wird z. B. die Abstimmung zwischen der Absorptionscharakteristik der Photoinitiatoren im Lack und der Wellenlänge der UV-Strahlung nicht in der beschriebenen Weise durchgeführt, kann die UV-Strahlung bereits in den oberen Lagen der Lackschicht vollständig absorbiert werden, so daß die unteren Lagen der Lackschicht direkt über dem Substrat nur mangelhaft ausgehärtet werden. Ist umgekehrt die Leistungsdichte der Laserstrahlung, die Wellenlänge der Strahlung und die Absorptionscharakteristik der Photoinitiatoren so aufeinander abgestimmt, daß ein Großteil der UV-Strahlung nicht absorbiert durch die Lackschicht durchtritt, erfolgt eine zu starke Aufheizung des Substrates mit den oben beschriebenen nachteiligen Folgen hinsichtlich der Dimensionsstabilität, Rißbildung etc.

Die Figuren 1 und 2 zeigen das optische System zum Lenken der Strahlung des Excimerlasers 14 auf das mit der Lackschicht 12 versehene Substrat 10. Eine Bühne 20 ist gemäß Figur 1 vertikal auf- und abwärtsbewegbar. Über ein Prisma 18 gelangt der Laserstrahl 16 zu einem weiteren Prisma 22 und in ein Doppelprisma 24. Die Anordnung bewirkt eine Aufteilung des Laserstrahls 16 in drei Strahlteile, die jeweils über Linsen 26a, 26b und 26c (Figur 2) auf die Lackschicht 12 gelangen. Ein Strahlanteil wird vom Doppelprisma 24 geradlinig durchgelassen und über die Linse 26b abgebildet, ein Strahlanteil wird vom Doppelprisma 24 nach oben auf einen Spiegel 28 abgelenkt, von wo er über die Linse 26a auf die Lackschicht 12 gelangt und ein dritter Strahlanteil wird vom Doppelprisma 24 auf einen Spiegel 30 gelenkt, von wo der Strahlanteil über die Linse 26c auf die Lackschicht 12 gerichtet wird.

Durch Verschieben der Bühne 20 gemäß dem Pfeil P (Figur 1) wird die Laserstrahlung über die Lackschicht 12 geführt. Es ist vorteilhaft, das Substrat 10 stationär zu halten und den Laserstrahl zu bewegen. Die Anordnung gemäß den Figuren 1 und 2 bewirkt eine Strahlaufweitung mittels einer Zerstreuungslinse und hat zur Folge, daß die Laserstrahlung aus unterschiedlichen Richtungen aber genau reproduzierbar auf die Lackschicht und das Substrat 10 gelenkt wird. Es erfolgt mit dieser Anordnung eine weitestgehend homogene Aushärtung der Lackschicht.

Die Figuren 3 und 4 zeigen ein weiteres Ausführungsbeispiel für optische Einrichtungen zum Lenken der UV-Laserstrahlung. In den Figuren sind aneinander entsprechende oder funktionsähnliche Bauteile mit gleichen Bezugszeichen versehen.

Auf einer Bühne 20' ist eine in Bezug auf die Bühne 20' bewegbare Platte 34 angeordnet, die ein Prisma 32 und eine Linse 26 abstützt. Figur 3 zeigt eine Seitenansicht des optischen Systems und Figur 4 eine Draufsicht (von oben). Die Bühne 20' ist entsprechend dem Pfeil P₂ vertikal auf- und abwärts verschiebbar. Die Platte 34 ist um eine Achse A entsprechend dem Pfeil P₁ drehbar (in Bezug auf die Bühne 20'). Durch Drehung der Platte 34 um die Achse A wird gemäß Figur 4 die über die Linse 26 auf die Lackschicht und das Substrat 10 gerichtete Laserstrahlung entsprechend dem Pfeil P₃ verschwenkt. Auch diese Anordnung ermöglicht eine homogene Aushärtung der Lackschicht 12 auf dem Substrat 10.

Bei Verwendung eines Lackes, der zwar bei 248 nm absorbiert, aber bei 285 nm eine Spitze in der Absorptionskurve aufweist, wurden optimale Eregebnisse mit folgenden Einstellungen des Lasers erzielt: Es wurde mit Laserpulsen mit einer Energie von 45mJ/Puls und mit einer Frequenz von 1 Hz gearbeitet. Der Beginn der Vernetzung ist nach 10 Pulsen erkennbar. Der Lack ist dann sofort vollständig durchvernetzt und besitzt eine sehr gute Untergrundhaftung. Dies bedeutet, daß für eine Fläche von 10 x 20 mm² und eine Schichtdicke von 50µm nach 10 Pulsen mit einer Energie von 45 mJ eine vollständige Vernetzung der Lackschicht erreicht ist, ohne daß zuviel überschüssige Energie vom Substrat absorbiert wird. Dies ergibt eine Energiedichte von 250 mJ/cm², was mit kommerziellen Excimerlasern bei einer Vorschubgeschwindigkeit zwischen Strahl und Substrat von 6 m/min erreichbar ist.

Eine Gitterschnitt-Prüfung ergab einen sehr guten Gitterschnitt-Kennwert im Bereich zwischen Gt1 und Gt2. Eine Abriebprüfung mit Stahlwolle zeigte eine hohe mechanische Widerstandsfähigkeit der Lackschicht.

## Patentansprüche

1. Verfahren zum Vernetzen und Härten von Lack auf einem Substrat (10) mit im wesentlichen monochromatischer UV-Strahlung, wobei der Lack Photoinitiatoren enthält, wobei die Wellenlänge der UV-Strahlung, die Absorptionscharakteristik der Photoinitiatoren im Lack und die Leistungsdichte der Strahlung so aufeinander abgestimmt werden, dass die UV-Strahlung über die gesamte gewünschte Dicke der zu härtenden Lackschicht (12) absorbiert wird,
**dadurch gekennzeichnet, dass** die UV-Strahlung durch eine strahlaufweitende Linsenanordnung (26 oder 26a-c) geleitet wird, mittels welcher sie aus unterschiedlichen Richtungen auf die Lackschicht (12) und das Substrat (10) gelenkt wird.

2. Verfahren nach Anspruch 1,
**dadurch gekennzeichnet, dass** die UV-Strahlung von einem Excimerlaser erzeugt wird.

3. Verfahren nach einem der Ansprüche 1 oder 2, wobei der Lack nur einen Photoinitiatortyp enthält,
**dadurch gekennzeichnet, dass** das Absorptionsmaximum des Photoinitiatortyps bei einer anderen Frequenz als der der UV-Strahlung liegt.

4. Verfahren nach einem der vorhergehenden Ansprüche,
**dadurch gekennzeichnet, dass** die Wellenlänge der UV-Strahlung bei 190 bis 250 nm, insbesondere bei etwa 248 nm, liegt.

5. Verfahren nach einem der vorhergehenden Ansprüche,
**dadurch gekennzeichnet, dass** die Schichtdicke der ausgehärteten Lackschicht (12) 50 µm oder mehr beträgt.

6. Vorrichtung zum Vernetzen und Härten von Lack auf einem Substrat (10), wobei der Lack Photoinitiatoren aufweist, wobei die Vorrichtung eine im wesentlichen monochromatische UV-Strahlungsquelle (14) umfasst, wobei die Wellenlänge der UV-Strahlung, die Absorptionscharakteristik der Photoinitiatoren im Lack und die Leistungsdichte der Strahlung so aufeinander abgestimmt werden, dass die UV-Strahlung über die gesamte gewünschte Dicke der zu härtenden Lackschicht (12) absorbiert wird,
**gekennzeichnet durch** eine strahlaufweitende Linsenanordnung (26 oder 26a-c), **durch** welche die UV-Strahlung geleitet wird, um sie aus unterschiedlichen Richtungen auf die Lackschicht (12) und das Substrat (10) zu lenken.

7. Vorrichtung nach Anspruch 6,
**dadurch gekennzeichnet, dass** ein Excimerlaser als UV-Strahlungsquelle vorgesehen ist.

8. Vorrichtung nach einem der Ansprüche 6 oder 7,
**dadurch gekennzeichnet, dass** die Wellenlänge der UV-Strahlung bei 190 bis 250 nm, insbesondere bei etwa 248 nm, liegt.

## Claims

1. A method for linking and curing of varnish on a substrate (10) by means of essentially monochromatic UV radiation, with the varnish containing photo initiators, with the wavelength of the UV radiation, the absorption characteristics of the photo initiators in the varnish, and the power density of the radiation being tuned to one another in such a manner that the UV radiation is absorbed over the entire desired thickness of the varnish layer (12) to be cured,
**characterised in that** the UV radiation is guided through a beam-expanding lens arrangement (26 or 26a - c) by means of which it is directed onto the varnish layer (12) and the substrate (10) from different directions.

2. The method according to Claim 1,
**characterised in that** the UV radiation is generated by an excimer laser.

3. The method according to one of Claims 1 or 2, with the varnish containing only one type of photo initiator,
**characterised in that** the absorption maximum of the photo initiator type is at a frequency different from that of the UV radiation.

4. The method according to one of the previous claims,
**characterised in that** the wavelength of the UV radiation ranges from 190 to 250 nm, in particular lies at approx. 248 nm.

5. The method according to one of the previous claims,
**characterised in that** the layer thickness of the cured varnish layer (12) amounts to 50 µm or more.

6. An apparatus for linking and curing of varnish on a substrate (10), with the varnish comprising photo initiators, with the apparatus comprising an essentially monochromatic UV radiation source (14), with the wavelength of the UV radiation, the absorption characteristics of the photo initiators in the varnish, and the power density of the radiation being tuned to one another in such a manner that the UV radiation is absorbed over the entire desired thickness of the varnish layer (12) to be cured,
**characterised by** a beam-expanding lens arrangement (26 or 26a - c) through which the UV radiation is guided in order to direct it onto the varnish layer (12) and the substrate (10) from different directions.

7. The apparatus according to Claim 6,
**characterised in that** an excimer laser is provided as the UV radiation source.

8. The apparatus according to one of Claims 6 or 7,
**characterised in that** the wavelength of the UV radiation ranges from 190 to 250 nm, in particular lies at approx. 248 nm.

## Revendications

1. Procédé pour réticuler et durcir une peinture sur un substrat (10) à l'aide d'un rayonnement UV pour l'essentiel monochromatique, la peinture comportant des photoinitiateurs, et la longueur d'onde du rayonnement UV, la caractéristique d'absorption des photoinitiateurs contenus dans la peinture et la densité de puissance du rayonnement étant harmonisées les unes avec les autres de sorte telle que le rayonnement UV est absorbé sur toute l'épaisseur souhaitée de la couche de peinture (12) à durcir,
**caractérisé en ce que** le rayonnement UV traverse un agencement de lentilles (26 ou 26 a-c) d'élargissement du faisceau de rayonnement, à l'aide duquel le rayonnement UV est dirigé à partir de différentes directions vers la couche de peinture (12) et le substrat (10).

2. Procédé selon la revendication 1,
**caractérisé en ce que** le rayonnement UV est généré par un laser excimer.

3. Procédé selon l'une des revendications 1 ou 2, la peinture ne comportant qu'un seul type de photoinitiateur,
**caractérisé en ce que** le maximum d'absorption du type de photoinitiateur contenu se situe à une fréquence différente de celle du rayonnement UV.

4. Procédé selon l'une des revendications précédentes,
**caractérisé en ce que** la longueur d'onde du rayonnement UV varie entre 190 et 250 nm, et se situe plus particulièrement à environ 248 nm.

5. Procédé selon l'une des revendications précédentes,
**caractérisé en ce que** l'épaisseur de la couche de peinture (12) durcie est de 50 µm ou plus.

6. Appareil pour réticuler et durcir une peinture sur un substrat (10), la peinture présentant des photoinitiateurs, l'appareil comprenant une source de rayonnement UV (14) pour l'essentiel monochromatique, et la longueur d'onde du rayonnement UV, la caractéristique d'absorption des photoinitiateurs contenus dans la peinture et la densité de puissance du rayonnement étant harmonisées les unes avec les autres de sorte telle que le rayonnement UV est absorbé sur toute l'épaisseur souhaitée de la couche de peinture (12) à durcir,
**caractérisé par** un agencement de lentilles (26 ou 26a-c) d'élargissement du faisceau de rayonnement, à travers lequel passe le rayonnement UV pour être dirigé à partir de différentes directions vers la couche de peinture (12) et le substrat (10).

7. Appareil selon la revendication 6,
**caractérisé en ce qu'**un laser excimer est prévu comme source de rayonnement UV.

8. Appareil selon l'une des revendications 6 ou 7,
**caractérisé en ce que** la longueur d'onde du rayonnement UV varie entre 190 et 250 nm, et se situe plus particulièrement à environ 248 nm.
